# FASCICULE DE BREVET EUROPEEN

(11) **EP 3 502 791 B1**
(45) Date de publication et mention de la délivrance du brevet: **02.12.2020**
(21) Numéro de dépôt: 17208774.4
(22) Date de dépôt: 20.12.2017
(51) Int. Cl.: G04B 19/28, G04B 37/00

(54) **BOITE DE MONTRE A LUNETTE TOURNANTE INTERCHANGEABLE**
ARMBANDUHRENGEHÄUSE MIT AUSTAUSCHBAREM DREHBAREM AUSSENRING
WATCH CASE WITH INTERCHANGEABLE ROTATING BEZEL

(43) Date de publication de la demande: 26.06.2019
(73) Titulaire: Certina SA, 2400 Le Locle (CH)
(72) Inventeur: WAHLER, Jean-Claude, 1400 Yverdon-les-Bains (CH); TSCHUMI, Philipp, 4523 Niederwil (CH); BRINGOLF, Martial, 2525 Le Landeron (CH)
(74) Mandataire: ICB SA

(56) Documents cités:
- EP-A1- 0 621 518
- EP-A1- 1 662 342
- WO-A1-2013/182487
- WO-A2-2007/105043

## Description

### Domaine technique

L'invention a trait au domaine de l'horlogerie. Elle concerne plus particulièrement une boîte de montre à lunette tournante, ainsi qu'une montre équipée d'une telle boîte.

### Arrière-plan technologique

Les boîtes de montre à lunette tournante sont couramment destinées à équiper les montres de plongée. Cependant elles conviennent à de nombreuses autres activités, notamment sportives, qui nécessitent un minutage.

La lunette, qui généralement tourne dans un sens unique (le plus fréquemment dans le sens antihoraire) est munie d'une graduation, typiquement en dizaines ou en quarts, et d'un index de zéro (d'ordinaire sous forme d'un triangle dont un sommet pointe vers le centre de la montre).

Pour mesurer le temps écoulé lors d'une session de plongée (ou d'une quelconque activité, notamment sportive), le porteur tourne, au début de la session, la lunette pour venir aligner l'index sur l'aiguille des minutes. Lors de son parcours, celle-ci indique alors, au droit de la graduation de la lunette, le temps écoulé lors de la session.

Certains modèles devenus classiques sont bien connus des plongeurs et des amateurs : citons notamment les Blancpain Fifty Fathoms, Oméga Seamaster, Certina Action Diver. Pour assurer la rotation unidirectionnelle de la lunette, les horlogers recourent le plus souvent à un mécanisme à cliquet.

Il peut être avantageux pour un porteur de pouvoir remplacer aisément la lunette tournante. On peut citer diverses raisons : personnalisation de la montre, adaptation momentanée de celle-ci à certaines activités, notamment sportives (par ex. plongée sous-marine).

Une boîte de montre à lunette tournante interchangeable a déjà été imaginée, cf. par ex. le brevet suisse CH703400, qui propose un mécanisme comprenant, outre la lunette tournante et une bague moletée qui lui est solidaire, une rondelle ressort, une bague dentée d'indexage, une bague de retenue pourvue d'encoches et de saignées, et des cliquets sous forme de goupilles radiales qui viennent coopérer de manière élastique avec les dents de la bague dentée. En fonctionnement normal, les goupilles sautent d'une dent à l'autre en étant bloquées axialement par les encoches de la bague de retenue qui forment ainsi une baïonnette de fixation de la lunette. Pour désolidariser celle-ci, il convient de la positionner dans une position angulaire instable dans laquelle les goupilles se trouvent chacune au sommet d'une dent, puis d'amener les saignées de la bague de retenue au droit des dents pour libérer celles-ci axialement. Le document WO2013/182487 divulgue également un système de lunette tournante interchangeable.

Ce mécanisme est d'architecture complexe et d'utilisation délicate. Le positionnement de la lunette dans sa position angulaire instable doit être réalisé de manière extrêmement précise, faute de quoi les goupilles ont tendance à reprendre leur position d'utilisation normale dans laquelle elles empêchent le retrait de la lunette. Il s'avère difficile, pour un utilisateur normal, de procéder lui-même au remplacement de la lunette, a fortiori au beau milieu d'activités sportives. De fait, il semble que cette opération ne puisse être conduite avec succès qu'en atelier. En outre, lorsque la lunette est démontée, la bague dentée d'indexage n'est plus tenue sur la carrure, et il convient d'être prudent pour ne pas la faire tomber ou encore l'égarer.

Le besoin persiste par conséquent de proposer une boîte de montre à lunette tournante amovible, dont le remplacement soit simple et rapide tout en permettant un assemblage et un verrouillage fiable de la lunette tournante : tel est un premier objectif de la présente invention.

Un deuxième objectif est, tout en satisfaisant le premier objectif, de minimiser le nombre de pièces assurant la tenue de la lunette.

Un troisième objectif de l'invention est de former un bloc complet interchangeable (intégrant la lunette), dont les pièces demeurent solidaires lors de la dépose. En particulier, l'invention se propose de fournir une solution dans laquelle aucune pièce individuelle, après démontage de la lunette, ne soit pas reliée à la lunette ou à la carrure de la boîte de montre, de manière à éviter une perte ou détérioration d'une telle pièce individuelle par un utilisateur de la montre en question ou une erreur de positionnement lors d'un remontage d'une lunette sur la carrure.

### Résumé de l'invention

Pour atteindre tout ou partie des objectifs précités, il est proposé, selon un premier objet, une boîte de montre comprenant :
- une carrure définissant une piste périphérique ;
- une lunette tournante ;
- une couronne dentée ;
- au moins un organe d'indexage angulaire qui coopère de manière élastique avec la couronne dentée pour définir une pluralité de positions angulaires stables de la lunette par rapport à la carrure ;
- une structure de fixation amovible de la lunette sur la carrure, qui comprend un cerclage portant des ailettes en saillie radiale, chacune apte à coopérer avec une baïonnette formée dans la carrure, la lunette étant montée sur la structure de fixation avec possibilité de débattement axial entre une position déployée et une position rétractée ;
- un système de couplage comprenant une partie mâle et une partie femelle, solidaires l'une de la lunette, l'autre de la structure de fixation, ce système de couplage étant agencé pour pouvoir adopter, selon que la lunette est en position déployée ou en position rétractée, deux configurations respectives :
   - une configuration de découplage dans laquelle la partie mâle et la partie femelle sont désaccouplées, libérant ainsi la lunette en rotation par rapport au cerclage ;
   - une position de couplage dans laquelle la partie mâle et la partie femelle sont accouplées, solidarisant ainsi en rotation la lunette et le cerclage et permettant leur rotation conjointe bidirectionnelle entre une position angulaire de fermeture dans laquelle chaque ailette est emboîtée dans une baïonnette, et une position angulaire d'ouverture dans laquelle chaque ailette est déboîtée de la baïonnette de manière à libérer la lunette.

Dans sa position déployée, la lunette est susceptible de tourner pour être placée dans une ou l'autre des positions de la pluralité de positions angulaires stables. Pour démonter la lunette, il convient de la mettre dans une position angulaire permettant son enfoncement, puis d'appuyer sur celle-ci vers sa position rétractée de sorte à placer le système de couplage en configuration de couplage, et, enfin, de faire tourner la lunette (ce qui entraîne le cerclage) pour désengager chaque ailette de sa baïonnette respective. Dès lors, le sous-ensemble comprenant la lunette et la structure de fixation, embarqué avec elle, peut être retiré de la carrure et remplacé par un autre sous-ensemble comprenant une lunette différente, la structure de fixation pouvant être assemblée avec la lunette différente ou chaque lunette possède sa propre structure de fixation.

Cette procédure est particulièrement simple et peut être conduite par le porteur lui-même, y compris sur le terrain (plutôt qu'en atelier). La boîte de montre comprend en outre un nombre limité de pièces, ce qui simplifie sa fabrication et accroît sa fiabilité.

Diverses caractéristiques supplémentaires peuvent être prévues, seules ou en combinaison. Ainsi, par exemple :
- La structure de fixation comprend une bague pourvue d'une collerette et d'au moins un crochet de fixation à la lunette pour retenir axialement cette lunette, et un anneau intégrant le cerclage précité et qui est interposé entre la lunette et la bague.
- L'anneau comprend au moins un ressort à cliquet qui fait saillie d'une face supérieure du cerclage pour former un organe d'indexage angulaire coopérant avec la couronne dentée.
- La couronne est formée dans la matière de la lunette d'indexage.
- La partie mâle du système de couplage est une goupille solidaire de la lunette et qui fait saillie d'une face inférieure de celle-ci, et la partie femelle est une ouverture formée dans le cerclage, apte, dans une position angulaire prédéterminée de la lunette, à accueillir la goupille en position rétractée de la lunette.
- La goupille est une pièce rapportée, emmanchée dans un trou pratiqué dans la lunette et débouchant du côté de sa face inférieure.
- L'ouverture se présente sous forme d'un trou oblong permettant un faible débattement angulaire de la lunette lorsque la goupille s'y trouve logée.
- La ou chaque baïonnette comprend une rainure pratiquée dans un rebord de la carrure, et une échancrure dans laquelle débouche tangentiellement la rainure.
- Chaque rainure se termine tangentiellement, à l'opposé de l'échancrure, par une extrémité borgne.
- La bague est pourvue d'une découpe, et l'anneau d'une griffe en saillie, complémentaire de la découpe et logée dans celle-ci pour solidariser la bague et l'anneau en rotation.
- La bague comprend une série périphérique de crochets de fixation à la lunette.
- L'anneau est pourvu de ressorts à lame qui font saillie d'une face inférieure du cerclage pour venir s'appliquer contre la piste annulaire de la carrure et ainsi plaquer les ailettes contre une face supérieure de leur baïonnette respective.
- L'anneau est pourvu d'au moins un ergot en saillie adjacent à une ailette, apte à venir s'encliqueter dans la carrure à une extrémité borgne de la baïonnette pour verrouiller l'anneau et ainsi le cerclage dans sa position angulaire de fermeture.
- Alternativement, la carrure est pourvue d'un bossage élastique qui fait saillie de la piste, et la bague est pourvue d'une encoche apte à venir s'encliqueter sur le bossage élastique pour maintenir la bague et l'anneau dans une position angulaire dans laquelle les ailettes sont engagées chacune dans leur baïonnette respective.

Il est proposé, selon un deuxième objet, une montre équipée d'une boîte de montre telle que présentée ci-dessus.

D'autres objets et avantages de l'invention apparaîtront à la lumière de la description de modes de réalisation, faite ci-après en référence aux dessins.

### Brève description des figures

- La FIG.1 est une vue partielle en perspective éclatée, de dessus, d'une boîte de montre équipée d'une lunette tournante unidirectionnelle interchangeable, selon un premier mode de réalisation ;
- La FIG.2 est une vue partielle en perspective éclatée, de dessous, de la boîte de montre de la FIG.1 ;
- La FIG.3 est une vue en plan de dessus montrant la carrure et le système de fixation ;
- La FIG.4 est une vue en coupe partielle selon la ligne de coupe brisée IV-IV de la FIG.3 ;
- La FIG.5 est une vue en coupe partielle selon la ligne de coupe brisée V-V de la FIG.3 ;
- La FIG.6 est une vue en plan de dessus montrant la boîte de montre assemblée, avec sa lunette dans une position angulaire où l'index de zéro est à douze heures ;
- La FIG.7 est une vue de détail en coupe selon le plan de coupe VII-VII de la FIG.6 ;
- La FIG.8 est une vue similaire à la FIG.6, où la lunette a été tournée d'un angle prédéterminé pour l'amener dans une position permettant son déverrouillage ;
- La FIG.9 est une vue en coupe selon le plan IX-IX de la FIG.8 ;
- La FIG.10 est une vue en coupe de détail selon le plan X-X de la FIG.9 ;
- La FIG.11 est une vue partielle en perspective éclatée, de dessus, d'une boîte de montre équipée d'une lunette tournante unidirectionnelle interchangeable, selon un deuxième mode de réalisation ;
- La FIG.12 est une vue partielle en perspective éclatée, de dessous, de la montre de la FIG.11 ;
- La FIG.13 est une vue partielle, de dessus, de la boîte de montre de la FIG.12 ; et
- La FIG.14 est une vue similaire à la FIG.13, montrant la boîte de montre dans une autre position.

### Description détaillée de l'invention

Sur la FIG.1 est représentée une boîte 1 destinée à équiper une montre. Outre la boîte 1, la montre comprend différents composants non représentés : mouvement d'horlogerie (monté dans la boîte 1), bracelet (accroché à la boîte), glace, fond.

La boîte 1 comprend, en premier lieu, une carrure 2. La carrure 2 peut être réalisée en métal (par ex. en acier, de préférence inoxydable), ou dans un matériau synthétique (par ex. dans un matériau composite comprenant une matrice polymère chargée de fibres, typiquement de carbone).Comme on le voit sur la FIG.1, la carrure 2 est à contour circulaire. La carrure 2 définit un espace intérieur configuré pour accueillir le mouvement.

Selon un mode de réalisation illustré sur la FIG.1, la carrure 2 comprend des cornes 3 sur lesquelles est destiné à venir s'accrocher le bracelet pour le port de la montre au poignet. Si l'on fait abstraction des cornes 3, la carrure 2 présente une symétrie générale de révolution autour d'un axe X central.

Le terme « axial » désigne une direction générale parallèle à l'axe X central. Le terme « transversal » ou « horizontal » désigne une orientation générale dans un plan perpendiculaire à l'axe X central. Le terme « radial » désigne une direction générale suivant un axe perpendiculaire et concourant à l'axe X central. Le terme « tangentiel » désigne une direction générale suivant un cercle autour de l'axe X central. Les termes « haut » et « bas » sont employés dans leur définition classique, dans une position de la boîte 1 où celle-ci est posée à plat, cornes en bas.

La carrure 2 définit une piste 4 périphérique. Cette piste présente un contour circulaire autour de l'axe X central et s'étend dans un plan transversal. La piste est bordée intérieurement par une douille 5 qui s'étend axialement en saillie à partir de la piste 4, et extérieurement par un rebord 6 qui s'étend également axialement en saillie à partir de la piste. La hauteur du rebord 6, mesurée à partir de la piste, est inférieure à celle de la douille 5 (également mesurée à partir de la piste).

Des baïonnettes sont formées dans la carrure 2. Au moins deux baïonnettes sont prévues, par ex. diamétralement opposées. Dans l'exemple illustré, trois baïonnettes 7 sont prévues (ici réparties à 120% autour de l'axe X central). Selon un mode préféré de réalisation, chaque baïonnette 7 comprend une rainure 8 pratiquée dans le rebord 6, et une échancrure 9 dans laquelle débouche tangentiellement la rainure 8.

La rainure 8 est débouchante radialement vers l'intérieur, en regard de la douille 5. La rainure 8 est délimitée :
- vers le bas par une face 10 inférieure qui s'étend dans le prolongement de la piste 4,
- vers le haut par une face 11 supérieure qui s'étend en regard de la face 10 inférieure, et
- radialement vers l'extérieur, par une paroi 12 externe formée dans le rebord 6.

Chaque échancrure 9 se présente, dans le mode de réalisation illustré, comme une découpe dans le rebord 6, qui interrompt tangentiellement la face 11 supérieure de la rainure 8.

La baïonnette 7 se termine par une extrémité borgne 13. Cette extrémité borgne est située tangentiellement à l'opposé de l'échancrure 9, et ferme la rainure 8.

La boîte 1 de montre comprend, en deuxième lieu, une lunette 14 tournante montée de manière amovible sur la carrure 1. La lunette se présente sous forme d'une pièce annulaire. La lunette présente une face 15 supérieure sur laquelle est apposée ou formée une graduation 16. Dans l'exemple illustré, la graduation comprend des index dont certains sont figuratifs et se présentent sous forme de chiffres (de préférence arabes). L'un des index, dit index 17 de zéro, se présente sous forme d'un triangle pointant vers l'intérieur de la lunette 14, pour former un repère d'origine à partir duquel l'utilisateur mesure, en minutes, le temps écoulé à partir d'un instant initial prédéterminé correspondant à une position angulaire précise de la lunette par rapport à la carrure 2.

La lunette 14 présente également une face 18 inférieure opposée, qui s'étend en regard de la carrure 1 - et plus précisément en regard de la piste 4. Comme illustré sur les FIG.7 et FIG.9, la lunette est pourvue d'une nervure 19 annulaire qui fait saillie radialement vers l'intérieur. La lunette est de préférence réalisée dans un matériau métallique, par ex. en acier inoxydable.

La boîte 1 de montre comprend, en troisième lieu, une couronne 20 dentée. Cette couronne dentée, qui comme nous le verrons sert à l'indexage angulaire de la lunette 14 par rapport à la carrure 2, comprend une série périphérique de dents 21, ici au nombre de soixante. Comme illustré sur la FIG.4, chaque dent 21 est asymétrique, et comprend une rampe 22 inclinée et une surface 23 d'arrêt verticale, éventuellement reliées par un plateau 24 horizontal. Selon un mode préféré de réalisation, la couronne 20 dentée est formée dans la matière de la lunette 14, c'est-à-dire qu'elles forment ensemble une pièce unique monobloc.

Comme on le voit bien sur la FIG.2, la couronne 20 dentée s'ouvre vers le bas, c'est-à-dire que chaque dent 21 fait saillie en direction de la carrure 2, du côté de la face 18 inférieure de la lunette 14, au-dessous de la nervure 19 annulaire

La boîte 1 comprend, en quatrième lieu, une structure SF de fixation amovible de la lunette 14 sur la carrure 2. Dans les exemples illustrés, la structure SF de fixation comprend, premièrement, une bague 25. Cette bague est pourvue d'une collerette 26 annulaire. La collerette 26 s'étend transversalement au droit de la piste 4.

Dans les modes de réalisation illustrés, cf. en particulier les FIG.1 et FIG.11, la bague 25 comprend également une jupe 27 cylindrique qui fait saillie, axialement, à partir d'un bord intérieur de la collerette 26, en sorte qu'en section transversale la bague présente un profil en L (ou en équerre).

La bague 25 comprend au moins un crochet 28 (ici sous forme d'une patte élastique crantée) de fixation à la lunette 14. De préférence, la bague 25 comprend une série périphérique de crochets 28, répartis uniformément (ou non) sur la périphérie de la bague 24. Le (ou chaque) crochet fait saillie axialement. Dans les exemples illustrés (FIG.1, FIG.11), le (ou chaque) crochet 28 fait saillie axialement à partir d'un bord supérieur de la jupe 27.

Comme on le voit notamment sur les FIG.7 et FIG.9, chaque crochet 28 présente, sur un bord supérieur, un cran 29 par lequel le crochet 28 est en prise avec la nervure annulaire 19 de la lunette 14. C'est par l'encliquetage du cran 29 sur la nervure que la bague 25 se trouve accrochée à la lunette 14, du côté de la face 18 inférieure de celle-ci. La bague est montée sur la carrure 2 par emboîtement de la jupe 27 sur la douille 5 (FIG.7 et FIG.9).

La collerette 26 présente un diamètre extérieur plus faible que le diamètre intérieur du rebord 6 de la carrure 2, mesuré au droit de la douille 5. De la sorte, la collerette peut librement être emboîtée sur la carrure 2, ou en être librement retirée.

Comme nous le verrons ci-après, en position normale d'utilisation, la collerette 26 n'est pas nécessairement en contact avec la piste 4 mais légèrement écartée de celle-ci.

La bague 25 est de préférence réalisée dans un matériau métallique (par ex. en acier). Cependant elle peut être réalisée dans une matière plastique (avantageusement de dureté élevée, par ex. en polyoxyméthylène ou POM).

Dans les exemples illustrés, la structure SF de fixation comprend, deuxièmement, un anneau 30 interposé entre la lunette 14 et la bague 25. Cet anneau est solidaire en rotation de la bague.

L'anneau 30 comprend un cerclage 31. Ce cerclage s'étend transversalement de manière circulaire autour de l'axe X, et à l'aplomb de la collerette 26 de la bague 25. Le cerclage 31 présente une face supérieure32, en regard de la face 18 inférieure de la lunette, et, à l'opposé, une face inférieure 33, en regard de la collerette 26 de la bague. Le cerclage 31 porte des ailettes 34 en saillie radiale (vers l'extérieur), chacune apte à venir s'emboîter de manière démontable dans une baïonnette 7.

Le diamètre hors tout de l'anneau 30, mesuré au niveau des ailettes 34, est supérieur au diamètre intérieur du rebord 6 de la carrure 2, mesuré au droit de la baïonnette 7.

Dans les exemples illustrés, l'anneau 30 est monté sur la bague 25 en étant emboîté sur la jupe 27. A cet effet, le diamètre intérieur de l'anneau 30 est supérieur au diamètre extérieur de la jupe 27. Pour permettre l'emboîtement de l'anneau malgré la présence des crochets 28, dont les crans 29 forment des saillies radiales, le bord interne du cerclage 31 peut être cannelé au droit des crochets.

L'anneau 30 comprend, en outre, au moins un ressort 35 à cliquet qui fait saillie de la face 32 supérieure du cerclage 31 pour former un organe d'indexage angulaire de la lunette 14. Le ressort 35 à cliquet coopère de manière élastique avec la couronne 20 dentée pour définir une pluralité de positions angulaires stables (autant que de dents 21, ici par conséquent au nombre de soixante) de la lunette 14 par rapport à la carrure 2. Avantageusement, au moins deux ressorts à cliquet sont prévus. Dans les modes de réalisation illustrés, l'anneau 30 comprend trois ressorts 35 à cliquet. Les ressorts sont dans ce cas répartis de manière à équilibrer les efforts, typiquement à 120° autour de l'axe X.

Chaque ressort 35 est de préférence formé de manière intégrale (c'est-à-dire d'une seule pièce) avec le cerclage 31. Ainsi, dans les modes de réalisation des FIG.1 et FIG.11, chaque ressort est formé par une lamelle découpée dans un bord interne du cerclage, puis repoussée vers le haut.

L'anneau 30 est de préférence fabriqué entièrement dans un acier à ressort, sa mise en forme étant par ex. réalisée par emboutissage.

L'anneau 30 est monté sur la bague 25. Comme illustré sur la FIG.7, le cerclage 31 vient se caler axialement en appui contre la collerette 26.

Comme on le voit sur les FIG.1 et FIG.11, l'anneau 30 comprend par ailleurs au moins une griffe 36 qui fait saillie de la face 33 inférieure du cerclage 31, et qui coopère avec une découpe 37 complémentaire, pratiquée en regard dans la bague 25 (et plus précisément dans la collerette 26).

L'anneau 30 comprend de préférence, pour répartir les efforts, plusieurs griffes 36 (au nombre de trois dans le mode de réalisation de la FIG.1 ; au nombre de deux dans le mode de réalisation de la FIG.11), tandis que la bague 25 comprend plusieurs découpes 37 correspondantes (au nombre de trois dans le mode de réalisation de la FIG.1 ; au nombre de deux dans le mode de réalisation de la FIG.11).

Lorsque l'anneau 30 est monté sur la bague 25, chaque griffe 36 vient se loger dans la découpe 37 correspondante. Il en résulte une solidarisation en rotation de l'anneau et de la bague.

L'anneau 30 assure le blocage axial de la bague 25 (et donc de la lunette 14 qui est accrochée à cette dernière) par rapport à la carrure 2, au moyen du système à baïonnette comprenant :
- sur l'anneau 30, les ailettes 34,
- sur la carrure 2, les baïonnettes 7 dans lesquelles sont introduites les ailettes 34.

La fixation de l'anneau 30 sur la carrure 2 est réalisée par un mouvement combiné comprenant une translation axiale, lors de laquelle les ailettes 34 sont introduites dans les échancrures 9, suivie d'une rotation autour de l'axe X, lors de laquelle chaque ailette 34 est introduite tangentiellement dans une rainure 8. Ce mouvement combiné achevé, la bague 25 se trouve maintenue prisonnière entre l'anneau et la carrure 2. Plus précisément, alors même que la jupe 27 de la bague 25 est emboîtée sur la douille 5 de la carrure, sa collerette 26 se trouve maintenue axialement prisonnière entre l'anneau 30 et la piste 4.

L'extrémité 13 borgne de l'une au moins des rainures 8 forme une butée de fin de course angulaire de la rotation de l'anneau 30.

La boîte 1 de montre comprend avantageusement un mécanisme 38 de verrouillage de l'anneau 30 par rapport à la carrure 2, en fin de course angulaire de l'anneau lors de son montage.

Selon un premier mode de réalisation illustré sur les FIG.1 à FIG.9, l'anneau 30 est pourvu de ressorts 39 à lame (ici au nombre de trois disposés à 120° autour de l'axe X pour une répartition uniforme des efforts) qui font saillie de la face 33 inférieure du cerclage pour venir s'appliquer contre la piste 4 annulaire de la carrure 2, solliciter axialement l'anneau vers le haut et ainsi plaquer les ailettes 34 contre la face 11 supérieure de la rainure 8 de leur baïonnette 7 respective. Afin de permettre le libre passage (et la libre flexion) des ressorts 39 à lame, la bague 25 est pourvue, à l'aplomb de chacun, d'une entaille 40 pratiquée dans la collerette 26.

Dans ce mode de réalisation, le mécanisme 38 de verrouillage comprend au moins un ergot 41 formé en saillie sur l'anneau 30, de manière adjacente à une ailette 34, et apte à venir s'encliqueter dans un évidement de la carrure 2 à l'extrémité 13 borgne de la baïonnette 7. On notera que chaque ergot et l'évidement qui lui est associé peuvent être prévus à d'autres endroits, par exemple chaque ergot est placé le long d'une ailette respective et l'évidement est agencé au milieu de la rainure correspondante de la baïonnette en question. Pour faciliter le montage de la lunette, on comprend qu'il est préférable que chaque ailette et chaque baïonnette correspondante soient pourvues d'un même mécanisme de verrouillage, de sorte qu'une ailette spécifique ne soit pas dédiée à une seule baïonnette donnée.

Comme illustré sur la FIG.5, l'ergot 41 comprend un bord 42 avant chanfreiné et un bord 43 arrière droit. Lors du mouvement combiné de fixation de l'anneau 30 sur la carrure 2, la translation axiale s'effectue à l'encontre de la force de rappel des ressorts 39 à lame, qui tend à écarter axialement l'anneau de la piste 4.

La rotation autour de l'axe X amène le bord 42 avant chanfreiné de l'ergot 41 contre une arête 44 limitant la face 11 supérieure de la rainure 8, du côté de l'échancrure 9. Alors qu'est poursuivi l'effort de rotation de l'anneau 30, le bord 42 avant chanfreiné glisse sur l'arête, ce qui comprime les ressorts 39 à lame et force l'ailette 34 à passer sous la face 11 supérieure de la rainure 8 en permettant à la rotation de l'anneau 30 de se poursuivre jusqu'à la butée angulaire de fin de course.

Dans l'exemple illustré sur la FIG.5, l'extrémité 13 borgne de la baïonnette 7 est pourvue d'une réserve 45 dans laquelle vient s'encliqueter l'ergot 41 en fin de course, par déploiement des ressorts 39 à lame. L'anneau 30 est alors plaqué contre la face 11 supérieure de la rainure 8 par la force de rappel des ressorts à lame et il est verrouillé en rotation dans cette position de fermeture.

Simultanément, les ressorts 35 à cliquet exercent sur la couronne 20 (et donc sur la lunette 14) un effort axial qui tend à écarter la lunette 14 de la carrure 2. Comme la bague 25 est accrochée à la lunette, la bague est sollicitée axialement jusqu'à venir se plaquer contre la face 33 inférieure du cerclage 31, ce qui explique la configuration illustrée sur la FIG.7 (dans laquelle, compte tenu de la position du plan de coupe, on ne voit pas la baïonnette 7 - celle-ci est toutefois visible sur la FIG.9).

Selon un deuxième mode de réalisation illustré sur les FIG.11 à FIG.14, le mécanisme 38 de verrouillage de l'anneau 30 par rapport à la carrure 2 comprend :
- un bossage 46 élastique dont est pourvue la carrure 2 et qui fait saillie de la piste 4 ;
- une encoche 47 dont est pourvue la bague 25, cette encoche 47 étant apte à venir s'encliqueter sur le bossage 46 pour maintenir la bague 25 et l'anneau 30 dans une position angulaire dans laquelle les ailettes 34 sont engagées chacune dans leur baïonnette 7 respective.

Dans l'exemple illustré, le bossage 46 élastique se présente sous forme d'une bille montée sur un support élastique (par ex. un coulisseau monté en translation axiale dans un trou 48 pratiqué dans la piste 4, avec interposition d'un ressort de rappel).

Dans ce deuxième mode de réalisation, la bague 25 est avantageusement pourvue, outre l'encoche 47 qui vient se caler sur la bille 46 en position verrouillée (FIG.14), d'un évidement 49 plus large et qui vient se positionner autour de la bille 46 lors de la translation axiale accompagnant la fixation conjointe de l'anneau 30 et de la bague sur la carrure 2 (FIG.13).

L'évidement 49 est décalé angulairement de l'encoche 47 d'un angle correspondant sensiblement à l'extension angulaire d'une baïonnette 7.

En variante, ou en complément, le mécanisme 38 de verrouillage peut comprendre des ressorts à cliquet, prévus en saillie radiale sur un bord périphérique de l'anneau 30 (et plus précisément du cerclage 31), et aptes à coopérer par encliquetage avec des réserves en creux formées radialement dans la carrure.

La boîte 1 de montre comprend, en cinquième lieu, un système SC de couplage de la lunette 14 à la structure SF de fixation. Ce système SC de couplage comprend une partie 50 mâle et une partie 51 femelle, solidaires :
- L'une (la partie 50 mâle ou la partie 51 femelle), de la lunette 14 ;
- L'autre (la partie femelle 51 ou, respectivement la partie 50 mâle), de la structure SF de fixation.

Ce système SC de couplage est agencé pour adopter deux configurations :
- une configuration de découplage dans laquelle la partie 50 mâle et la partie 51 femelle sont désaccouplées, libérant ainsi la lunette 14 en rotation par rapport au cerclage 31 ;
- une configuration de couplage dans laquelle la partie 50 mâle et la partie 51 femelle sont accouplées, solidarisant ainsi en rotation la lunette 14 et le cerclage 31 et permettant leur rotation conjointe bidirectionnelle entre une position angulaire de fermeture, dans laquelle chaque ailette 34 est emboîtée dans une baïonnette 7, et une position angulaire d'ouverture dans laquelle chaque ailette 34 est déboîtée de la baïonnette 7.

La lunette 14 est, quant à elle, montée sur la structure SF de fixation avec possibilité de débattement axial entre :
- une position déployée dans laquelle le système SC de couplage est placé en position de découplage, et
- une position rétractée dans laquelle le système SC de couplage est placé en position de couplage.

Dans les exemples illustrés, la partie 50 mâle du système SC de couplage est solidaire de la lunette, tandis que la partie 51 femelle est solidaire de la structure SF de fixation.

Plus précisément, dans les exemples illustrés, la partie 50 mâle se présente sous forme d'une goupille qui fait saillie de la face 18 inférieure de la lunette 14.

La goupille 50 est avantageusement une pièce rapportée. Dans ce cas, la goupille est emmanchée dans un trou 52 pratiqué dans la lunette 14 et débouchant du côté de sa face 18 inférieure (cf. le détail en haut à gauche sur la FIG.2).

Une goupille 50 unique peut être prévue, comme dans l'exemple illustré sur les FIG.11 et FIG.12. En variante, plusieurs goupilles peuvent être prévues.

Comme illustré dans les médaillons de détail en haut à gauche des FIG.1 et FIG.11, la partie 51 femelle du système SC de couplage se présente sous forme d'une ouverture pratiquée dans l'anneau 30. Plus précisément, cette ouverture 51, à contour avantageusement fermé, est pratiquée dans le cerclage 31. La partie femelle du système de couplage SC est donc formée par un évidement dans l'anneau et, de manière générale, par une partie de cet anneau formant deux butées pour la goupille, lors de la rotation de la lunette dans la position rétractée, respectivement dans les deux sens de rotation.

Lorsque le système de couplage SC comprend plusieurs goupilles 50, alors, de manière correspondante, il comprend plusieurs ouvertures 51 pratiquées dans l'anneau 30.

En position déployée de la lunette 14 (illustrée sur la FIG.7), la goupille 50 est écartée axialement du cerclage 31. Dans ces conditions, le système SC de couplage est en configuration de découplage, et la lunette peut librement tourner par rapport au cerclage ; la lunette peut alors être manœuvrée par le porteur par exemple pour mesurer un intervalle de temps.

Dans une (ou plusieurs) position(s) angulaire prédéterminée(s) de la lunette 14 par rapport à la carrure 2, où la (ou chaque) goupille 50 est à l'aplomb d'une ouverture 51 correspondante, la lunette peut être déplacée vers sa position rétractée par appui axial à l'encontre du (des) ressort(s) à cliquet 35 et éventuellement, dans le premier mode de réalisation des FIG.1 à FIG.9, à l'encontre du (des) ressort(s) 39 à lame. La goupille 50 vient alors se loger dans l'ouverture 51 (FIG.9) pour coupler en rotation la lunette avec l'anneau 30. Dans ces conditions, toute rotation de la lunette 14 maintenue dans sa position rétractée se transmet, via la goupille qui vient buter contre les bords de l'ouverture 51, au cerclage 31 (et donc à l'anneau 30). Dans la position rétractée de la lunette, le couplage susmentionné permet :
- soit, dans un premier sens de rotation, le démontage de la lunette 14 (avec la structure SF de fixation) de la carrure 2 par déboîtement de chaque ailette 34 de sa baïonnette 7;
- soit, dans un deuxième sens de rotation (opposé au premier), le montage de la lunette 14 (avec le système de fixation) sur la carrure 2 par emboîtement de chaque ailette 34 dans une baïonnette 7.

L'ouverture 51 présente de préférence une extension angulaire égale ou légèrement supérieure au diamètre de la goupille 50. Selon un mode préféré de réalisation, l'ouverture 51 se présente sous forme d'un trou oblong, ce qui permet un faible débattement angulaire de la lunette 14 lorsque la goupille 50 est logée dans l'ouverture, au bénéfice de la facilité d'utilisation. De manière générale, l'évidement formant la partie femelle du système de couplage présente avantageusement un jeu angulaire lorsque la partie mâle est positionnée à l'intérieur de cet évidement.

La bague 25 peut, elle aussi, être pourvue, à l'aplomb de l'ouverture 51 dans l'anneau, d'une ouverture 53 secondaire apte à accueillir une extrémité de la goupille 50 (voir les médaillons de détail au milieu à gauche sur la FIG.1 et sur la FIG.12).

Cependant, il est préférable que le débattement axial de la lunette 14 soit limité, pour éviter une déformation trop importante des ressorts 35 à cliquet qui pourrait éventuellement les endommager. C'est pourquoi, dans un mode préféré de réalisation, la boîte 1 comprend une ou plusieurs butée(s) 54 de limitation de la course axiale de la lunette 14. Cette (ces) butée(s) est (sont) par ex. portée(s) par la lunette 14. Ainsi, dans l'exemple illustré sur les FIG.2 et FIG.10, la (ou chaque) butée se présente sous forme d'une goupille rapportée, emmanchée dans un trou 55 complémentaire ménagé dans la lunette 14 du côté de sa face 18 inférieure. La boîte 1 comprend par exemple au moins deux butées 54 disposées de part et d'autre, et à proximité, de la (ou chaque) goupille 50, comme illustré sur la FIG.10. Chaque butée est située axialement en retrait de la goupille 50, de sorte à permettre l'insertion de celle-ci dans l'ouverture 51. Quel que soit le nombre de goupilles, il est préférable de prévoir plusieurs butées 54 réparties sur la circonférence de la lunette 14 pour distribuer les efforts.

Dans la position rétractée de la lunette 14, la (ou chaque) butée 54 vient s'appuyer contre la face 32 supérieure du cerclage 31 (FIG.10). On comprend que le débattement axial de la lunette entre sa position déployée et sa position rétractée dépend de la saillie axiale que forme chaque butée 54 sur la face 18 inférieure de la lunette. On veillera à ce que ce débattement soit assez important pour permettre l'insertion de la goupille 50 dans l'ouverture 51, tout en étant assez faible pour que la mise en compression des ressorts 35 à cliquet ne les déforme pas au-delà de leur limite élastique.

Pour monter la lunette 14 sur la carrure 2, on procède de préférence comme exposé ci-après.

On commence par assembler la lunette 14 et le structure SF de fixation. A cet effet, dans l'architecture illustrée, on monte l'anneau 30 sur la bague 25 en l'enfilant sur la jupe 27. Les crochets 28 passent dans l'ouverture intérieure du cerclage 31 sans difficulté, d'autant moins si celui-ci est cannelé intérieurement au droit des crochets. Le cerclage 31 vient reposer sur la collerette 26.

Puis on encliquette la lunette 14 sur la bague 25, les crochets 28 fléchissant élastiquement avant de s'accrocher sur la nervure annulaire 19. L'anneau 30 se trouve alors pris en sandwich entre la lunette et la bague, les ressorts 35 à cliquet coopérant avec les dents 21 de la couronne 20 et exerçant un effort de rappel axial qui tend à écarter la lunette 14 de la bague 25 et ainsi à maintenir les crans 29 des crochets en appui contre la nervure 19. Dans ces conditions, la collerette 26 est appliquée contre la face 33 inférieure du cerclage 31.

La longueur de la goupille 50, et son positionnement axial dans son trou 52, sont tels que, même lorsqu'elle n'est pas alignée avec l'ouverture 51, elle autorise cependant un débattement axial suffisant de la lunette 14 pour permettre son encliquetage sur la bague 25.

Une fois assemblés la lunette 14 et la structure SF de fixation, on peut monter le sous-ensemble ainsi constitué sur la carrure 2, en fixant l'anneau 25 par le mouvement combiné précité : positionnement des ailettes 34 au droit des échancrures 9 ; translation (descente) axiale du sous-ensemble jusqu'à amener les ailettes au niveau des rainures 8, puis rotation du sous-ensemble jusqu'à la fin de course angulaire de l'anneau 30, déterminé :
- dans le premier mode de réalisation (FIG.1 à FIG.9), par l'encliquetage de l'ergot 41 dans la réserve 45 pratiquée dans la carrure 2 à l'extrémité 13 borgne de la baïonnette 7, verrouillant ainsi le cerclage 31 (et donc l'anneau 30) en rotation par rapport à la carrure 2. Ce verrouillage est annoncé par un déclic sonore accompagnant la brusque remontée de l'anneau 30, sous l'effort de rappel des ressorts 39 à lame, jusqu'à venir buter contre la face 11 inférieure de la rainure 8 ;
- dans le deuxième mode de réalisation (FIG.11 à FIG.14, la rotation de l'anneau 30 étant matérialisée par la flèche noire sur la FIG.14), par l'encliquetage de la bille 46 dans l'encoche 47 pratiquée dans la collerette 26 (ce qui se traduit également par un déclic sonore lorsque la bille 46, d'abord comprimée axialement vers la piste 4 par l'appui de la collerette, remonte brusquement sous l'effort de rappel de son ressort de rappel. Lorsque la lunette 14 est relâchée, le ressort de rappel de la bille 46 tend à plaquer l'anneau 30 (comme dans le premier mode de réalisation), contre la face 11 inférieure de la rainure 8.

Comme on peut le voir sur la FIG.7, en l'absence de sollicitation axiale sur la lunette 14, la goupille 50 est écartée du cerclage 31, de sorte que la lunette peut être tournée sans entraîner avec elle l'anneau 30.

La lunette 14 est avantageusement unidirectionnelle. Compte tenu de l'orientation des ressorts 35 à cliquet, la lunette est, ici, astreinte à une rotation (par rapport à l'anneau 30 et à la bague 25 qui demeurent solidairement fixes en rotation par rapport à la carrure 2) dans le sens antihoraire. Comme la bague et l'anneau sont invisibles au porteur, celui-ci ne voit que la rotation de la lunette 14 par rapport à la carrure 2.

Le minutage d'une activité (par ex. une session de plongée sous-marine) s'effectue de la manière suivante. Le porteur fait pivoter la lunette 14 jusqu'à amener l'index 17 de zéro dans l'alignement de l'aiguille des minutes. On notera que, la goupille 50 étant écartée de la face 32 supérieure de l'anneau 30, elle ne gêne nullement la rotation de la lunette.

Lorsque le porteur relâche la lunette 14, celle-ci se trouve maintenue dans cette position (qui est une position d'équilibre stable tant qu'aucune rotation ne lui est imprimée) par les ressorts 35 à cliquet, chacun desquels se trouvant encliqueté entre deux dents 21 successives de la couronne 20.

L'écoulement du temps fait parcourir à l'aiguille des minutes un secteur angulaire sur la lunette 14, ce qui permet au porteur de mesurer sur la graduation le temps écoulé (par ex. dix ou quinze minutes) depuis l'instant auquel a été effectué le positionnement de l'index 17 de zéro.

Pour démonter la lunette 14, il convient de la faire tourner (dans le sens antihoraire autorisé par les ressorts 35 à cliquet) jusqu'à ce que la goupille 50 soit à l'aplomb de l'ouverture 51, comme illustré par la flèche en arc de cercle en haut à gauche sur la FIG.8.

La position angulaire de la lunette 14 correspondant à l'alignement de la goupille avec l'ouverture 51 peut être déterminée par l'alignement de repères visuels (par ex. des traits ou des points) formés respectivement sur la lunette et sur la carrure 2.

Puis il convient d'appuyer axialement sur la lunette 14 afin de l'enfoncer vers la carrure 2 en la faisant passer de sa position déployée à sa position rétractée (comme illustré par la flèche verticale à gauche sur la FIG.9) pour placer le système SC de couplage de sa configuration de découplage à sa configuration de couplage.

Plus précisément, dans les exemples illustrés, on appuie axialement sur la lunette 14 pour introduire la goupille 50 dans l'ouverture 51. Tant que la lunette est tenue enfoncée, la goupille est retenue tangentiellement dans l'ouverture, ce qui maintient solidaires en rotation la lunette, la bague 25 et l'anneau 30.

On notera que, dans le premier mode de réalisation, l'appui axial sur la lunette 14 permet de dégager l'ergot 41 de la réserve 45, et donc de déverrouiller l'anneau 30 pour le libérer en rotation par rapport à la carrure 2 et permettre ainsi le démontage de la lunette.

Il convient alors de faire pivoter la lunette 14 dans le sens inverse de celui de la rotation réalisée lors du mouvement combiné de fixation de l'anneau 30 sur la carrure 2. Dans les modes de réalisation illustrés, où la rotation au montage s'effectue dans le sens horaire, la rotation du démontage s'effectue dans le sens antihoraire. C'est simple et pratique car, à l'exception du montage, le porteur tourne la lunette toujours dans le même sens :
- en utilisation courante, pour régler la position angulaire de l'index 17 de zéro,
- puis pour amener la lunette 14 dans la position angulaire d'alignement de la goupille 50 avec l'ouverture 51,
- enfin, pour démonter la lunette 14 de la carrure 2 (avec la bague 25 qui demeure accrochée à la lunette, et l'anneau 30 intercalé entre elles).

Le sous-ensemble ainsi retiré peut alors être mis de côté, et remplacé par un autre sous-ensemble comprenant une lunette 14 de forme et/ou de couleur différente, selon la procédure de montage déjà décrite.

Diverses variantes peuvent être envisagées, sans sortir du cadre de l'invention. Ainsi, la structure SF de fixation de la lunette peut se présenter sous forme d'une pièce monobloc. Plus précisément, il est envisageable que la bague 25 et l'anneau 30 soient formés dans une même pièce faite d'un seul tenant. A contrario, la structure SF de fixation pourrait comprendre un plus grand nombre de pièces.

Ainsi, si nous avons vu, dans le premier mode de réalisation illustré sur les FIG.2 et FIG.3, que des ressorts 39 à lame peuvent être portés par l'anneau 30, il est envisageable, dans variante, que de tels ressorts à lame soient formés sur une pièce séparée, par ex. par un anneau de maintien sous-jacent à la bague 25.

De même, si, dans les exemples illustrés, la jupe 27 est intégrée à la bague 25, on pourrait envisager, dans une variante, qu'elle se présente sous forme d'une pièce distincte, qui formerait une bague assurant une solidarisation axiale de la lunette 14 à la collerette 26. Une telle solidarisation peut être réalisée en prévoyant dans l'usinage intérieur de la lunette une rainure dans laquelle viennent s'insérer les crochets 28 avec un faible jeu. En particulier, dans une variante avantageuse, les ressorts 39 peuvent être solidaires non de l'anneau 30 mais de la collerette 26, par exemple être venus de matière avec cette collerette et réalisés par un découpage de celle-ci. Dans un tel cas, les goupilles 54, formant des butées de transmission d'une force axiale appliquée sur la lunette lors de son démontage, peuvent être omises sans risque de détériorer les ressorts 35 à cliquet et les dents de la couronne dentée 20, car cette force axiale est alors directement transmise de la lunette à la collerette portant les ressorts 39.

En outre, si dans les exemples illustrés les ressorts 35 à cliquet et les ailettes 34 sont formés par l'anneau 30, on pourrait imaginer, dans une variante, qu'ils soient formés par deux pièces séparées mais solidaires en rotation au sein de la structure SF de fixation.

On notera que ces trois dernières variantes ne s'excluent pas mutuellement mais pourraient être combinées au moins en partie.

Finalement, on remarquera que le système de fixation amovible d'une lunette tournante sur une carrure selon l'invention présente un avantage particulier par le fait que les baïonnettes prévues dans une paroi interne de la carrure se prêtent non seulement à recevoir une lunette tournante, unidirectionnelle ou bidirectionnelle, mais également une lunette non tournante munies d'ailettes de fixation solidaires d'une telle lunette. On comprend donc que la présente invention permet d'avoir un très grand choix pour un jeu de lunettes susceptibles d'être associées alternativement à la carrure de la boîte de montre pour varier son aspect et, le cas échéant, sa fonctionnalité.

## Revendications

1. Boîte (1) de montre comprenant :
- une carrure (2) définissant une piste (4) périphérique,
- une lunette (14) tournante,
- une couronne (20) dentée,
- au moins un organe (35) d'indexage angulaire qui coopère de manière élastique avec la couronne dentée pour définir une pluralité de positions angulaires stables de la lunette (14) par rapport à la carrure,
- une structure (SF) de fixation amovible de la lunette (14) sur la carrure (2) ;
cette boîte de montre étant **caractérisée en ce que** :
- la structure de fixation comprend un cerclage (31) portant des ailettes (34) en saillie radiale, chacune apte à coopérer avec une baïonnette (7) formée dans la carrure (2),
- la boîte de montre comprend un système de couplage (SC) comprenant une partie (50) mâle et une partie (51) femelle, solidaires l'une de la lunette (14) et l'autre de la structure de fixation (SF), ce système de couplage étant agencé pour pouvoir adopter deux configurations :
• une configuration de découplage dans laquelle la partie mâle et la partie femelle sont désaccouplées, libérant ainsi la lunette en rotation par rapport au cerclage (31),
• une position de couplage dans laquelle la partie mâle et la partie femelle sont accouplées, solidarisant ainsi en rotation la lunette et le cerclage et permettant leur rotation conjointe bidirectionnelle entre une position angulaire de fermeture du cerclage dans laquelle chacune de ses ailettes (34) est emboîtée dans une baïonnette correspondante (7), et une position angulaire d'ouverture dans laquelle chaque ailette est déboîtée de la baïonnette correspondante de manière à libérer la lunette et le cerclage de la carrure,
- la lunette (14) est montée sur la structure de fixation (SF) avec possibilité de débattement axial, lorsque la lunette est montée sur la carrure avec le cerclage (31) dans sa position angulaire de fermeture, entre :
• une position déployée dans laquelle le système de couplage (SC) est placé en position de découplage et la lunette est susceptible de tourner pour être placée dans une quelconque des positions de la pluralité de positions angulaires stables,
• une position rétractée dans laquelle le système de couplage (SC) est placé en position de couplage.

2. Boîte (1) de montre selon la revendication 1, dans laquelle la structure de fixation (SF) comprend une bague (25) pourvue d'une collerette (26) et d'au moins un crochet (28) de fixation à la lunette (14), et un anneau (30) qui comprend le cerclage (31) et est interposé entre la lunette et la bague.

3. Boîte (1) de montre selon la revendication 2, dans lequel l'anneau comprend au moins un ressort (35) à cliquet qui fait saillie d'une face (32) supérieure du cerclage (31) pour former ledit organe d'indexage angulaire coopérant avec la couronne dentée.

4. Boîte (1) selon l'une des revendications précédentes, dans laquelle la partie mâle du système de couplage (SC) est une goupille (50) solidaire de la lunette (14) et qui fait saillie d'une face (18) inférieure de celle-ci, et la partie femelle est un évidement, en particulier une ouverture (51) formée(e) dans le cerclage (31), apte, au moins dans une position angulaire prédéterminée de la lunette, à accueillir la goupille en position rétractée de la lunette lorsque celle-ci est montée sur la carrure via la structure de fixation.

5. Boîte (1) de montre selon la revendication 4, dans laquelle la goupille (50) est une pièce rapportée, emmanchée dans un trou (52) pratiqué dans la lunette (14) et débouchant du côté de sa face (18) inférieure.

6. Boîte (1) de montre selon la revendication 4 ou la revendication 5, dans laquelle l'évidement présente un certain jeu angulaire pour la goupille lorsque cette dernière s'y trouve logée, en particulier l'ouverture (51) se présente sous forme d'un trou oblong permettant un certain débattement angulaire de la lunette (14) lorsque la goupille (50) logée dans ce trou oblong.

7. Boîte (1) de montre selon l'une des revendications précédentes, dans laquelle la ou chaque baïonnette (7) comprend une rainure (8) pratiquée dans un rebord (6) de la carrure (2), et une échancrure (9) dans laquelle débouche tangentiellement la rainure (8).

8. Boîte (1) de montre selon la revendication 7, dans laquelle chaque rainure (8) se termine tangentiellement, à l'opposé de l'échancrure (9), par une extrémité (13) borgne.

9. Boîte (1) de montre selon l'une des revendications précédentes, dans laquelle la bague (25) est pourvue d'une découpe (37), et l'anneau d'une griffe (36) en saillie, complémentaire de la découpe et logée dans celle-ci pour solidariser la bague et l'anneau (30) en rotation.

10. Boîte (1) de montre selon l'une des revendications précédentes, dans laquelle la bague (25) comprend une série périphérique de crochets (28).

11. Boîte (1) de montre selon l'une des revendications précédentes, dans laquelle l'anneau (30) est pourvu de ressorts (39) à lame qui font saillie d'une face (33) inférieure du cerclage (31) pour venir s'appliquer contre la piste (4) annulaire de la carrure (2) et ainsi plaquer les ailettes (34) contre une face (11) supérieure de leur baïonnette respective.

12. Boîte (1) de montre selon l'une des revendications précédentes, dans laquelle l'anneau (30) est pourvu d'au moins un ergot (41) qui est apte à venir s'encliqueter dans une réserve (45) de la carrure (2) pour verrouiller l'anneau et ainsi le cerclage dans sa position angulaire de fermeture.

13. Boîte (1) de montre selon la revendication 12, **caractérisée en ce que** l'ergot (41) est prévu adjacent à une ailette et la réserve (45) est agencée à une extrémité borgne (13) d'une baïonnette (7).

14. Boîte (1) de montre selon l'une des revendications 1 à 10, dans laquelle la carrure (2) est pourvue d'un bossage (46) élastique qui fait saillie de la piste (4), et dans laquelle la bague (25) est pourvue d'une encoche (47) apte à venir s'encliqueter sur le bossage (46) pour maintenir la bague et l'anneau (30) dans une position angulaire dans laquelle les ailettes (34) sont engagées dans leurs baïonnettes (7) respectives.

15. Boîte (1) de montre selon l'une des revendications précédentes, dans laquelle la couronne (20) est formée dans la matière de la lunette (14).

16. Montre équipée d'une boîte (1) de montre selon l'une des revendications précédentes.

## Patentansprüche

1. Uhrgehäuse (1), umfassend:
- ein Mittelteil (2), das eine Peripherbahn (4) definiert,
- einen drehbaren Aussenring (14),
- eine Zahnkrone (20),
- mindestens ein Winkelindexierungsorgan (35), welches in elastischer Form mit der Zahnkrone zusammenwirkt, um eine Vielzahl von stabilen Winkelpositionen des Aussenrings (14) in Bezug auf das Mittelteil zu definieren,
- eine abnehmbare Befestigungsstruktur (SF) des Außenrings (14) auf dem Mittelteil (2);
wobei dieses Uhrgehäuse **dadurch gekennzeichnet ist, dass**:
- die Befestigungsstruktur ein Kreisförmiges Element (31) umfasst, der Rippen (34) in radialem Vorsprung trägt, wobei jede imstande ist, mit einem Bajonett (7) zusammenzuwirken, das in dem Mittelteil (2) gebildet ist,
- das Uhrgehäuse ein Antriebssystem (SC) umfasst, das ein Aussenstück (50) und ein Mutterstück (51) umfasst, wobei das eine fest mit dem Aussenring (14) und das andere mit der Befestigungsstruktur (SF) verbunden ist, wobei dieses Antriebssystem angeordnet ist, um zwei Konfigurationen annehmen zu können:
• eine Entkoppelungskonfiguration, bei der das Aussenstück und das Mutterstück entkoppelt sind, und somit den Aussenring in Bezug auf das Kreisförmige Element (31) drehend freigeben,
• eine Antriebsposition bei der das Aussenstück und das Mutterstück gekoppelt sind, somit den Aussenring und das Kreisförmige Element drehfest verbinden, und deren gemeinsame bidirektionale Drehung zwischen einer Schliesswinkelposition des Kreisförmigen Elementes, in der jede seiner Rippen (34) in ein entsprechendes Bajonett (7) eingeschalt ist, und einer Öffnungswinkelposition ermöglichen, in der jede Rippe aus dem entsprechenden Bajonett ausgeschalt ist, um den Aussenring und das Kreisförmige Element aus dem Mittelteil freizugeben,
- der Aussenring (14) auf der Befestigungsstruktur (SF) mit einer Möglichkeit zum axialen Ausschlag montiert ist, wenn der Aussenring mit dem Kreisförmigen Element (31) in dessen Schliesswinkelposition auf dem Mittelteil montiert ist, zwischen:
• einer ausgefahrenen Position, in der das Antriebssystem (SC) in Entkoppelungsposition platziert ist, und der Aussenring in der Lage ist, sich zu drehen, um in irgendeine der Positionen der Vielzahl von stabilen Winkelpositionen platziert zu werden,
• einer eingezogenen Position, in der das Antriebssystem (SC) in Antriebsposition platziert ist.

2. Uhrgehäuse (1) nach Anspruch 1, wobei die Befestigungsstruktur (SF) einen Ring (25) umfasst, der mit einem Bördel (26) und mindestens einem Befestigungshaken (28) am Aussenring (14) versehen ist, und eine ringförmige Scheibe (30), der das Kreisförmige Element (31) umfasst und zwischen dem Aussenring und dem Ring eingesetzt ist.

3. Uhrgehäuse (1) nach Anspruch 2, wobei die ringförmige Scheibe mindestens eine Sperrkegelfeder (35) umfasst, die aus einer Oberseite (32) des Kreisförmigen Elementes (31) vorspringt, um das Winkelindexierungsorgan zu bilden, das mit der Zahnkrone zusammenwirkt.

4. Gehäuse (1) nach einem der vorstehenden Ansprüche, wobei das Aussenstück des Antriebssystems (SC) ein Sperrstift (50) ist, der fest mit dem Aussenring (14) verbunden ist, und aus einer Unterseite (18) desselben vorspringt, und das Mutterstück eine Aushöhlung, insbesondere eine Öffnung (51) ist, die in dem Kreisförmigen Element (31) gebildet ist, imstande, mindestens in einer vorbestimmten Winkelposition des Aussenrings den Sperrstift in eingezogener Position des Aussenrings aufzunehmen, wenn dieser über die Befestigungsstruktur auf dem Mittelteil montiert ist.

5. Uhrgehäuse (1) nach Anspruch 4, wobei der Sperrstift (50) ein beigebrachtes Teil ist, das in ein Loch (52) beheftet ist, das in dem Aussenring (14) ausgeführt ist und auf Seiten seiner Unterseite (18) einmündet.

6. Uhrgehäuse (1) nach Anspruch 4 oder Anspruch 5, wobei die Aushöhlung ein bestimmtes Winkelspiel für den Sperrstift aufweist, wenn sich dieser Letztere dort eingesetzt befindet, sich insbesondere die Öffnung (51) in Form eines Langloches präsentiert, das einen bestimmten Winkelausschlag des Aussenrings (14) erlaubt, wenn der Sperrstift (50) in diesem Langloch eingesetzt ist.

7. Uhrgehäuse (1) nach einem der vorstehenden Ansprüche, wobei das oder jedes Bajonett (7) eine Nut (8) umfasst, die in einem Rand (6) des Mittelteils (2) ausgeführt ist, und eine Aussparung (9), in welche die Nut (8) tangential einmündet.

8. Uhrgehäuse (1) nach Anspruch 7, wobei jede Nut (8) tangential entgegengesetzt zur Aussparung (9) durch ein Sacklochende (13) abschliesst.

9. Uhrgehäuse (1) nach einem der vorstehenden Ansprüche, wobei der Ring (25) mit einem Ausschnitt (37) versehen ist und die ringförmige Scheibe mit einer vorspringenden Klammer (36), ergänzend zum Ausschnitt, und in diesem aufgenommen, um den Ring und die ringförmige Scheibe (30) drehverbunden zu machen.

10. Uhrgehäuse (1) nach einem der vorstehenden Ansprüche, wobei der Ring (25) eine periphere Serie von Haken (28) umfasst.

11. Uhrgehäuse (1) nach einem der vorstehenden Ansprüche, wobei die ringförmige Scheibe (30) mit Lamellenfedern (39) versehen ist, die aus einer Unterseite (33) des Kreisförmigen Elementes (31) vorspringen, um sich an der Ringbahn (4) des Mittelteils (2) anzulegen, und somit die Rippen (34) an einer Oberseite (11) ihres jeweiligen Bajonetts anzulegen.

12. Uhrgehäuse (1) nach einem der vorstehenden Ansprüche, wobei die ringförmige Scheibe (30) mit mindestens einem Sporn (41) versehen ist, der imstande ist, in eine Reserve (45) des Mittelteils (2) einzuklicken, um die ringförmige Scheibe, und somit das Kreisförmige Element in seiner Schließwinkelposition zu verriegeln.

13. Uhrgehäuse (1) nach Anspruch 12, **dadurch gekennzeichnet, dass** der Sporn (41) angrenzend an eine Rippe vorgesehen ist und die Reserve (45) an einem Sacklochende (13) eines Bajonetts (7) angeordnet ist.

14. Uhrgehäuse (1) nach einem der Ansprüche 1 bis 10, wobei das Mittelteil (2) mit einem elastischen Nocken (46) versehen ist, der aus der Bahn (4) vorspringt, und wobei der Ring (25) mit einer Kerbe (47) versehen ist, die imstande ist, in den Nocken (46) einzuklicken, um den Ring und die ringförmige Scheibe (30) in einer Winkelposition zu halten, in der die Rippen (34) in ihren jeweiligen Bajonetten (7) eingefügt sind.

15. Uhrgehäuse (1) nach einem der vorstehenden Ansprüche, wobei die Krone (20) aus dem Material des Aussenringes (14) gebildet ist.

16. Uhr, die mit einem Uhrgehäuse (1) nach einem der vorstehenden Ansprüche ausgerüstet ist.

## Claims

1. Watch case (1) comprising:
- a middle (2) defining a peripheral track (4);
- a rotating bezel (14);
- a toothed crown (20);
- at least one angular indexing member (35) that resiliently engages with the toothed crown to define a plurality of stable angular positions of the bezel (14) relative to the middle;
- a structure (SF) for detachably fastening the bezel (14) on the middle (2);
said watch case being **characterized in that**:
- the fastening structure comprises a circular element (31) supporting radially projecting fins (34), each capable of engaging with a bayonet (7) formed in the middle (2);
- the watch case comprises a coupling system (SC) comprising a male part (50) and a female part (51), one of which is integral with the bezel (14) and the other one of which is integral with the fastening structure (SF), with this coupling system arranged to be able to adopt two following configurations:
• a decoupling configuration, in which the male part and the female part are decoupled, thus rotationally releasing the bezel relative to the circular element (31);
• a coupling configuration, in which the male part and the female part are coupled, thus rotationally securing the bezel and the circular element and allowing their combined bidirectional rotation between a closed angular position of the circular element, in which each of its fins (34) is engaged in a corresponding bayonet (7), and an open angular position, in which each fin is disengaged from the corresponding bayonet so as to release the bezel and the circular element from the middle;
- the bezel (14) is mounted on the fastening structure (SF) with the possibility of axial clearance, when the bezel is mounted on the middle with the circular element (31) in its closed angular position, between:
• a deployed position, in which the coupling system (SC) is placed in a decoupling position and the bezel is capable of rotating in order to be placed in any one of the positions of the plurality of stable angular positions;
• a retracted position, in which the coupling system (SC) is placed in a coupling position.

2. Watch case (1) according to claim 1, wherein the fastening structure (SF) comprises a ring (25) provided with a collar (26) and at least one hook (28) for fastening to the bezel (14), and a lock ring (30) that comprises the circular element (31) and is interposed between the bezel and the ring.

3. Watch case (1) according to claim 2, wherein the lock ring comprises at least one pawl spring (35) that projects from an upper face (32) of the circular element (31) to form the said angular indexing member engaging with the toothed crown.

4. Watch case (1) according to claim 2 or 3, wherein the male part of the coupling system (SC) is a pin (50) integral with the bezel (14) and which projects from a lower face (18) thereof, and the female part is a recess, in particular an opening (51) formed in the circular element (31), capable of, at least in a predetermined angular position of the bezel, receiving the pin in the retracted position of the bezel when this one is mounted on the middle via the fastening structure.

5. Watch case (1) according to claim 4, wherein the pin (50) is an added part press-fitted into a hole (52) provided in the bezel (14) and emerging on the side of its lower face (18).

6. Watch case (1) according to claim 4 or 5, wherein the recess has some angular clearance for the pin when said pin is housed therein, in particular the opening (51) is in the form of an oblong hole allowing a slight angular clearance in the bezel (14) when the pin (50) is housed in this oblong hole.

7. Watch case (1) according to one of claims 2 to 6, wherein the or each bayonet (7) comprises a groove (8) provided in a rim (6) of the middle (2), and a hollow (9), in which the groove (8) tangentially emerges.

8. Watch case (1) according to claim 7, wherein each groove (8) ends tangentially, opposite the hollow (9), with a blind end (13).

9. Watch case (1) according to one of claims 2 to 8, wherein the ring (25) is provided with a cut (37) and the lock ring is provided with a projecting claw (36), matching the cut and housed therein in order to rotationally secure the ring and the lock ring (30).

10. Watch case (1) according to one of claims 2 to 9, wherein the ring (25) comprises a peripheral series of hooks (28).

11. Watch case (1) according to one of claims 2 to 10, wherein the lock ring (30) is provided with leaf springs (39) that project from a lower face (33) of the circular element (31) in order to be applied against the annular track (4) of the middle (2) and thus urge the fins (34) against an upper face (11) of their respective bayonet.

12. Watch case (1) according to one of claims 2 to 11, wherein the lock ring (30) is provided with at least one catch (41) that is capable of snap-fitting in an indentation (45) of the middle (2) in order to lock the lock ring and thus the circular element in its closed angular position.

13. Watch case (1) according to claim 12, **characterized in that** the catch (41) is provided adjacent to a fin and the indentation (45) is arranged at a blind end (13) of a bayonet (7).

14. Watch case (1) according to one of claims 2 to 10, wherein the middle (2) is provided with a resilient boss (46) that projects from the track (4), and wherein the ring (25) is provided with a notch (47) capable of snap-fitting on the boss (46) in order to retain the ring and the lock ring (30) in an angular position in which the fins (34) are engaged in their respective bayonets (7).

15. Watch case (1) according to one of the preceding claims, wherein the crown (20) is integrally formed with the bezel (14).

16. Watch equipped with a watch case (1) according to one of the preceding claims.
